# EUROPÄISCHE PATENTSCHRIFT

(11) **EP 4 074 898 B1**
(45) Veröffentlichungstag und Bekanntmachung des Hinweises auf die Patenterteilung: **22.11.2023**
(21) Anmeldenummer: 21167909.7
(22) Anmeldetag: 12.04.2021
(51) Int. Cl.: E02D 17/13, E02F 3/20, E02F 3/24

(54) **SCHLITZWANDFRÄSE UND VERFAHREN ZUM ÄNDERN EINER FRÄSBREITE EINER SCHLITZWANDFRÄSE**
FOUNDATION SLOT CUTTER AND METHOD FOR CHANGING THE CUTTING WIDTH OF THE CUTTER
EXCAVATRICE À FRAISES ET PROCÉDÉ DE CHANGEMENT DE LA LARGEUR DE LA FRAISE

(43) Veröffentlichungstag der Anmeldung: 19.10.2022
(73) Patentinhaber: BAUER Maschinen GmbH, 86529 Schrobenhausen (DE)
(72) Erfinder: HUBER, Ludwig Andreas, 85250 Thalhausen (DE); WEIXLER, Leonhard, 86672 Thierhaupten (DE)
(74) Vertreter: Wunderlich & Heim Patentanwälte Partnerschaftsgesellschaft mbB

(56) Entgegenhaltungen:
- EP-A1- 1 882 781
- EP-B1- 1 637 794
- EP-B1- 1 666 671
- JP-A- H02 104 817
- US-B1- 6 626 500

## Beschreibung

Die Erfindung betrifft die Weiterentwicklung einer Schlitzwandfräse mit mindestens einem Lagerschild, einer zentralen Antriebswelle, welche in dem Lagerschild angeordnet ist, mindestens zwei Fräsradantrieben, welche jeweils an einer Seite des Lagerschildes angeordnet sind, und mindestens zwei Fräsrädern, welche jeweils an einem Fräsradantrieb gelagert und von diesen drehend antreibbar sind.

Die Erfindung betrifft weiterhin ein Verfahren zum Ändern einer Fräsbreite einer Schlitzwandfräse, wobei bestehende erste Fräsräder mit einer ersten Fräsradbreite gewechselt und durch zweite Fräsräder mit einer zweiten Fräsradbreite ersetzt werden, welche unterschiedlich zu der ersten Fräsradbreite ist, gemäß dem Oberbegriff des Anspruchs 14.

Eine gattungsgemäße Schlitzwandfräse mit einem Lagerschild und jeweils einem seitlich daran angeordnetem Fräsradantrieb mit Fräsrad ist beispielsweise aus der EP 1 666 671 B1 bekannt. Der Fräsradantrieb ist als Getriebe ausgebildet. Über eine mittige Antriebswelle in dem Lagerschild wird ein Antriebsdrehmoment von einem am Fräsenrahmen gelagerten Antriebsmotor auf quer gerichtete Antriebswellen übertragen, welche das Antriebsdrehmoment auf die zwei Fräsradantriebe aufteilen. Die Fräsradantriebe sind üblicherweise als Untersetzungsgetriebe ausgebildet.

Weiter ist es bekannt, als Fräsradantriebe Nabenmotoren unmittelbar an dem Lagerschild anzubringen, welche das jeweilige Fräsrad direkt oder über ein zugeordnetes Getriebe antreiben.

Die Fräsradantriebe ragen in einen hohlen Nabenbereich der trommelförmigen Fräsräder, welche über eine Drehlageranordnung an den Fräsradantrieben gelagert sind. Die Fräsräder sind so ausgebildet, dass diese für ein wirksames Fräsen bis an das Lagerschild heranreichen. Die axiale Länge der Fräsräder bestimmt dabei die Breite des Frässchlitzes. Die Breite des Frässchlitzes ergibt sich somit aus dem Zweifachen der Länge der Fräsräder zuzüglich der Breite des Lagerschildes.

Schlitzwandfräsen werden zur Erstellung von Schlitzwänden oder Dichtwänden im Boden eingesetzt, wobei der im Boden gebildete Frässchlitz mit einer aushärtenden Beton- oder Dichtmasse verfüllt wird. Eine typische Schlitzbreite beträgt etwa 1 Meter, wobei abhängig von den jeweiligen Anforderungen auch Schlitzwandbreiten von bis zu 2 Metern und mehr erstellt werden müssen.

Zur Erhöhung der Schlitzbreite ist es bekannt, an einer Schlitzwandfräse kleinere Fräsräder durch größere Fräsräder mit einer größeren axialen Breite zu ersetzen. Dies ist jedoch nur in einem gewissen Umfang möglich, da sich mit einer Vergrößerung der Breite der Fräsräder der Angriff der Belastung axial nach außen verschiebt und sich so ein erhöhtes Kippmoment auf den Fräsradantrieb und die Drehlageranordnung der Fräsräder ergibt. Dies wirkt sich sehr nachteilig auf die Lebensdauer der Drehlager und der teuren Fräsradantriebe aus.

Für größere Schlitzwandbreiten werden daher oftmals entsprechend größere Schlitzwandfräsen mit anders aufgebauten Fräsradantrieben vorgehalten, was mit einem erheblichen zusätzlichen Investitionsaufwand verbunden ist. Auch erhöht sich ein Aufwand für die Wartung und die Vorhaltung von Ersatzteilen an einer Baustelle.

Das Dokument EP1882781 A1 beschreibt eine Schlitzwandfräse mit mindestens einem Lagerschild, mindestens zwei Hydraulikmotoren als Fräsradantrieben, welche jeweils an einer Seite des Lagerschildes angeordnet sind, und mit mindestens zwei Fräsrädern, welche jeweils an einem Fräsradantrieb gelagert und von diesem drehend antreibbar sind, wobei die Hydraulikmotoren jeweils als ein lösbares Fräsradantriebsmodul angesehen werden kann. Das Dokument JPH02104817A offenbart eine Schlitzwandfräse mit mindestens einem Lagerschild, mindestens zwei Fräsradantrieben, welche jeweils an einer Seite des Lagerschildes angeordnet sind, und mit mindestens zwei Fräsrädern, welche jeweils an einem Fräsradantrieb gelagert und von diesem drehend antreibbar sind. Das Dokument US6626500B1 offenbart eine Schlitzwandfräse mit mindestens einem Lagerschild und einem Hydraulikmotor als Fräsradantrieb.

Eine weitere gattungsgemäße Schlitzwandfräse geht aus der EP 1 637 794 B1 hervor Der Erfindung liegt die **Aufgabe** zugrunde, eine Schlitzwandfräse und ein Verfahren anzugeben, mit welchen besonders effizient unterschiedliche Schlitzbreiten hergestellt werden können.

Die Aufgabe wird zum einen durch eine Schlitzwandfräse mit den Merkmalen des Anspruchs 1 und zum anderen durch ein Verfahren mit den Merkmalen des Anspruchs 14 gelöst. Bevorzugte Ausführungsformen der Erfindung sind in den jeweils abhängigen Ansprüchen angegeben.

Die erfindungsgemäße Schlitzwandfräse ist, sodass die Fräsradantriebe jeweils als ein lösbares Fräsradantriebsmodul ausgebildet sind und dass zwischen dem Lagerschild und jedem Fräsradantriebsmodul ein Adaptermodul angeordnet ist, welches zur Anpassung an unterschiedliche Fräsradbreiten lösbar und wechselbar ist.

Eine Grundidee der Erfindung liegt darin, die Schlitzwandfräse hinsichtlich des Fräsradantriebs und dessen Halterung modulartig aufzubauen. Bei einer Änderung der Schlitzwandbreite werden nicht nur die Fräsräder mit einer geänderten Schlitzbreite ausgetauscht. Vielmehr ist es nach der Erfindung vorgesehen, bei einer Änderung der Fräsbreite eines Fräsrades auch die Position des Fräsradantriebs zu ändern und anzupassen. Dies wird nach der Erfindung zum einen dadurch erzielt, dass jeder Fräsradantrieb als ein Fräsradantriebsmodul ausgebildet ist, welches als eine Einheit leicht montiert und demontiert werden kann. Ein Fräsradantriebsmodul im Sinne der Erfindung kann ein am Lagerschild angeflanschter Antriebsmotor mit oder ohne Getriebe oder nur ein Getriebe sein, welches über eine Antriebswelle im Lagerschild angetrieben wird.

Gemäß einem weiteren Aspekt der Erfindung ist es vorgesehen, dass zwischen dem Lagerschild und dem Fräsradantriebsmodul ein Adaptermodul angeordnet wird, welches bei einem Austausch von Fräsrädern mit geänderter Fräsbreite entsprechend leicht gewechselt und angepasst werden kann. Das Adaptermodul kann dabei jeweils eine entsprechend angepasste axiale Breite aufweisen, so dass das bestehende Fräsradantriebsmodul vorzugsweise weiter mittig belastet wird, also der Angriffspunkt der durch die Fräsräder bewirkten Kräfte etwa mittig auf den Fräsradantrieb und eine entsprechende Drehlageranordnung wirken. So können unerwünschte Querkräfte und Kippmomente auf den Fräsradantrieb weitgehend vermieden werden, so dass sich ein Wartungsaufwand reduziert und weiter eine hohe Lebensdauer des Motors und/oder des Getriebes gewährleistet ist.

Es können so die gleichen Fräsradantriebsmodule für unterschiedliche Fräsbreiten bei im Wesentlichen gleicher günstiger Belastung verwendet werden. Insbesondere kann die Ausbildung der Fräsradantriebsmodule und der Drehlageranordnungen für beide Seiten des Lagerschildes gleich ausgebildet sein, so dass nur wenige Komponenten für eine Vielzahl von Schlitzwandfräsen mit unterschiedlichen Schlitzbreiten vorgehalten werden müssen. Nötigenfalls können auch in einfacher Weise die Fräsradantriebsmodule gewechselt und/oder geändert werden.

Eine bevorzugte Ausführungsform der Erfindung besteht darin, dass das Fräsradantriebsmodul ein hülsenförmiges Gehäuse aufweist, an welchem über eine Drehlageranordnung ein trommelförmiges Fräsrad drehbar gelagert ist. Die Drehlageranordnung weist dabei vorzugsweise Wälzlager auf, welche vorzugsweise in einer O-Anordnung am Außenumfang des hülsenförmigen Gehäuses positioniert sind. Bei dieser Anordnung können lange Standzeiten der Lager erzielt werden. Die Drehlagerung kann an einer Außenseite oder an einer Innenseite einer Gehäusewand angeordnet sein.

Nach einer Weiterbildung der Erfindung ist es bevorzugt, dass eine axiale Mitte der Drehlageranordnung auf eine axiale Mitte der Fräsräder ausgerichtet ist. Die Lage der Fräsräder auf den Fräsradantrieben kann dabei so ausgewählt werden, dass die Fräsräder mit ihrem Innenrand für ein wirksames Fräsen bis an das Lagerschild heranreichen müssen. Mit einer Vergrößerung der Fräsradbreite verschiebt sich somit eine Mitte des Fräsrades weiter nach außen. Durch die Auswahl und den Einbau eines entsprechenden Adaptermoduls kann so das Fräsradantriebsmodul der Mittenverschiebung nachgeführt werden. Dabei kann die Vergrößerung des Adaptermoduls etwa der halben Länge der Fräsradverbreiterung entsprechen. Ungünstige Quer- und Kippkräfte auf die Getriebeanordnung werden so vermieden, da weiter eine möglichst symmetrische Einleitung der Betriebskräfte beim Fräsen in die Lageranordnung erfolgen kann. Zwischen der Ausgangswelle und dem Fräsrad kann ein Dämpfungselement zum Dämpfen von Drehmomentstößen angeordnet sein.

Weiterhin ist es bevorzugt, dass das Adaptermodul ringförmig mit einem Mittendurchgang für einen Wellendurchtritt ausgebildet ist. Das Adaptermodul kann dabei massiv ausgebildet sein. Das Adaptermodul kann leicht lösbar über Schraubverbindungen einerseits mit dem Fräsradantriebsmodul und andererseits mit dem Lagerschild verbunden werden.

Eine weitere zweckmäßige Ausgestaltung der Erfindung besteht darin, dass das Adaptermodul kastenförmig mit einem inneren Hohlraum ausgebildet ist. Insbesondere bei der Einstellung größerer Schlitzbreiten kann so ein relativ leichter Aufbau erzielt werden. Durch die Bildung eines abgeschlossenen inneren Hohlraumes wird gleichzeitig erreicht, dass kein übermäßiger zusätzlicher Bedarf an Getriebeöl durch den Anbau des Adaptermoduls bewirkt wird. Das Adaptermodul ist vorzugsweise aus einem Stahlwerkstoff aufgebaut und insbesondere verschweißt, wobei jedoch auch Leichtmetallwerkstoffe verwendet werden können.

Eine besonders bevorzugte Ausführungsform besteht darin, dass das kastenförmige Adaptermodul zwei Seitenplatten, eine axial umlaufende Umfangswand und eine Hülse zum Bilden eines Mittendurchgangs aufweist. Insbesondere durch Verschwei-βen kann so in einfacher Weise ein hohles Adaptermodul mit einem inneren geschlossenen Hohlraum hergestellt werden.

Für einen besonders guten Ölaustausch zwischen dem Fräsradantriebsmodul und dem Lagerschild ist es nach einer Weiterbildung der Erfindung vorgesehen, dass das Adaptermodul mindestens einen zusätzlichen Durchgangskanal für einen Öldurchtritt aufweist. Damit muss ein Öldurchtritt nicht allein durch den Mittendurchgang des Adaptermoduls zwischen dem Lagerschild und dem Fräsradantriebsmodul erfolgen, insbesondere wenn dieses ein Getriebe aufweist. Vorzugsweise ist ein Ölkanal in einem unteren Bereich des Adaptermoduls und/oder in einem oberen Bereich angeordnet. Hierdurch kann ein zuverlässiges Ablassen und Befüllen von Öl über das Lagerschild auch in den angeschlossenen Fräsradgetriebemodulen erreicht werden.

Für einen kompakten Aufbau ist es bevorzugt, dass die Fräsradantriebsmodule ein Getriebe aufweisen, welches über eine zentrale Antriebswelle in dem Lagerschild antreibbar sind. In dem Gehäuse der Fräsradantriebsmodule befindet sich eine Anordnung von Verzahnungselementen, durch welche insbesondere ein Untersetzungsgetriebe gebildet ist.

Eine weitere vorteilhafte Ausführungsform der Erfindung besteht darin, dass das Fräsradantriebsmodul einen am Lagerschild angeordneten Antriebsmotor mit oder ohne Getriebe aufweist. Das Fräsradantriebsmodul kann insbesondere als ein Direktantrieb zum direkten Antreiben des daran angebrachten Fräsrades ausgebildet sein. Die Antriebsart dieses Antriebes ist grundsätzlich beliebig, wobei ein Elektromotor besonders kompakt und auch einfach zu montieren ist. Der Direktantrieb kann mit oder ohne Getriebestufe, insbesondere eines Untersetzungsgetriebes, versehen sein.

Nach einer Weiterbildung der Erfindung ist es vorteilhaft, dass das Fräsantriebsmodul eine Eingangswelle zur Seite des Lagerschildes und eine axial gegenüberliegende Ausgangswelle aufweist, welche mit dem zugeordneten Fräsrad lösbar verbunden ist. Das Fräsradantriebsmodul weist so ein definierte Eingangselement und ein definiertes Ausgangselement zur Drehmomentübertragung auf. Unter einer Eingangswelle beziehungsweise einer Ausgangswelle im Sinne der Erfindung kann auch ein Hohlrad oder ein Zahnrad ohne eine ausgeprägte längliche Ausdehnung verstanden werden. Die Eingangswelle und/oder die Ausgangswelle weisen vorzugsweise eine leicht lösbare, drehmomentübertragende Verbindung auf, etwa eine axiale Keilnutverbindung. Diese erlaubt ein leichtes Montieren und Demontieren des Fräsradantriebsmoduls.

Für eine effiziente Anpassung an unterschiedliche Fräsradbreiten ist es nach einer weiteren bevorzugten Ausführungsform der Erfindung vorteilhaft, dass zwischen der zentralen Antriebswelle und dem jeweiligen Fräsradantriebsmodul eine wechselbare Adapterwelle lösbar angeordnet ist. Die Länge der lösbaren Adapterwelle ist dabei abhängig von der Breite des Adaptermoduls. Durch die Adapterwelle kann eine weiterhin gute Drehmomentübertragung von der zentralen Antriebswelle im Lagerschild zu der Eingangswelle des Fräsradantriebsmoduls erreicht werden. Insbesondere kann in dem Lagerschild am unteren Ende der zentralen Antriebswelle eine Kegelradstufe angeordnet sein, mit welcher das Drehmoment von der im Wesentlichen vertikal gerichteten zentralen Antriebswelle zu den im Wesentlichen horizontal gerichteten Verteilwellen übertragen wird. Diese können lösbar mit der jeweiligen Adapterwelle in Verbindung stehen, die wiederum eine lösbare und drehfeste Verbindung zu der jeweiligen Eingangswelle des Fräsradantriebsmoduls bilden.

Eine weitere vorteilhafte Ausgestaltung der Erfindung liegt darin, dass diese einen Fräsenrahmen aufweist, an dessen Unterseite mindestens ein Lagerschild mit den Fräsradantriebsmodulen angeordnet ist. Vorzugsweise sind zwei nebeneinanderliegende Lagerschilde an der Unterseite des Fräsenrahmens angeordnet. Auf diese Weise können zwei Paare von Fräsrädern kompakt am unteren Ende des Fräsenrahmens angeordnet werden.

Nach einer weiteren bevorzugten Ausgestaltung der Erfindung ist es zweckmäßig, dass an dem Fräsenrahmen ein Antrieb gelagert ist, durch welchen die zentrale Antriebswelle drehend antreibbar ist. Insgesamt können auch mehrere zentrale Antriebswellen vorgesehen sein, insbesondere wenn mehrere Lagerschilde an dem Fräsenrahmen angebracht sind. Für ein hohes Drehmoment ist insbesondere ein Hydraulikmotor als Antrieb vorgesehen.

Die Erfindung wird nachfolgend anhand eines bevorzugten Ausführungsbeispiels weiter erläutert, welches schematisch in der beigefügten Zeichnung dargestellt ist.

Die einzige Zeichnung zeigt eine Querschnittsansicht durch den unteren Teil einer erfindungsgemäßen Schlitzwandfräse.

Eine erfindungsgemäße Schlitzwandfräse 10 weist einen Fräsenrahmen 12 auf, wobei in der Figur lediglich ein unterer Teil des Fräsenrahmens 12 dargestellt ist. An einer Unterseite des Fräsenrahmens 12 sind ein oder vorzugsweise zwei plattenförmige Lagerschilder 14 angebracht, zu deren beiden Seiten jeweils ein Fräsrad 20 mit äußeren Fräszähnen 24 drehend antriebbar gelagert ist.

In dem dargestellten Ausführungsbeispiel ist schematisch mit ihrer Antriebsachse eine Antriebswelle 16 angedeutet, welche von einem nicht dargestellten Antriebsmotor am Fräsenrahmen 12 drehend angetrieben wird. Die Antriebswelle 16 erstreckt sich innerhalb eines Innenraums des hohl ausgebildeten Lagerschildes 14. Über ein nicht-dargestelltes Kegelradgetriebe wird das Antriebsdrehmoment von der Antriebswelle 16, welche im Betrieb im Wesentlichen vertikal gerichtet ist, etwa rechtwinklig auf die zwei seitlich gerichteten Adapterwellen 70 zum Antrieb der Fräsräder 20 verteilt.

Die Adapterwellen 70 stellen gleichzeitig einen Eingang für ein Getriebe 31 eines Fräsradantriebsmoduls 30 dar. Zu jeder Seite des Lagerschildes 14 ist ein trommelartiges Fräsradantriebsmodul 30 lösbar angebracht, an welchem jeweils ein Fräsrad 20 über eine Drehlageranordnung 40 mit Wälzlagern 42 drehbar gelagert ist. Im konkreten Ausführungsbeispiel weist jedes Fräsradantriebsmodul 30 ein trommelförmiges Gehäuse 32 auf, an dessen Innenseite ein Zahnkranz 33 ausgebildet ist. Innerhalb des Gehäuses 32 ist über die Drehlageranordnung 40 ein Planetenträger 36 drehbar um eine Drehachse 21 der Fräsräder 20 gelagert. Zur Seite des Eingangs sind an dem Planetenträger 36 mehrere Planetenzahnräder 34 drehbar gelagert, welche einerseits mit einem zentralen Antriebsritzel an der Adapterwelle 70 und andererseits mit dem ringförmigen Zahnkranz 33 mit einer Innenverzahnung kämmen, so dass der Planetenträger 36 als eine Untersetzungsstufe um die Drehachse 21 in Rotation versetzt werden kann.

An einer Außenseite des Planetenträgers 36 ist über ein ringförmiges elastisches Dämpfungselement 28 ein zylindrischer Grundkörper 22 des Fräsrades 20 drehfest angebracht. Die Drehantriebsanordnung 40 befindet sich dabei etwa in einer axialen Mittenebene, welche senkrecht zur Drehachse 21 und mittig zur axialen Breite jedes Fräsrades 20 gerichtet ist. An dem Planetenträger 36 ist somit das zugehörige Fräsrad 20 angebracht.

Bei Anbau eines Fräsrades 20 mit einer unterschiedlichen axialen Radbreite kann ein ringförmiges Adaptermodul 50 geändert werden, welches zwischen dem Lagerschild 14 und dem jeweiligen Fräsradantriebsmodul 30 angeordnet ist.

Gemäß dem dargestellten Ausführungsbeispiel ist jedes Adaptermodul 50 aus einer ersten Seitenplatte 52, welche lösbar an die zugeordnete Seite des Lagerschildes 14 angeflanscht wird, und einer zweiten Seitenplatte 54 gebildet, wobei die beiden Seitenplatten 52, 54 über eine ringförmige äußere Umfangswand 56 und eine mittige Hülse 58 zum Bilden eines Mittendurchgangs 60 für die Adapterwelle 70 vorzugsweise durch Schweißen gebildet sind. Dabei wird ein mittiger ringförmiger Hohlraum 62 in dem Adaptermodul 50 gebildet, wodurch ein relativ leichter Aufbau sowie ein geringes Ölaufnahmevolumen in dem Mittendurchgang 60 erreicht wird. An der zweiten Seitenplatte 54 ist das Fräsradantriebsmodul 30 vorzugsweise über Schraubverbindungen lösbar befestigt.

Ein Innenraum des Lagerschildes 14 und ein Innenraum des Gehäuses 32 sind mit Öl befüllt und stehen miteinander über den Mittendurchgang 60 und zusätzliche Durchgangskanäle 64 in oder entlang der Umfangswand 56 des jeweiligen Adaptermoduls 50 in fluidischer Verbindung. Der so gebildete gemeinsame Getrieberaum ist zumindest teilweise mit Getriebeöl gefüllt.

Bei einer Vergrößerung der Fräsradbreite wird das bestehende Fräsrad 20 entfernt und das jeweilige Fräsradantriebsmodul 30 sowie das zugehörige Adaptermodul 50 werden vom Lagerschild 40 gelöst. Anschließend wird ein passendes größeres Adaptermodul 50 eingesetzt und das bestehende Fräsradantriebsmodul 30 wieder zusammen mit dem Adaptermodul 50 an dem Lagerschild 14 befestigt. Sodann kann das geänderte Fräsrad 20 auf dem Fräsradantriebsmodul 30 montiert werden. Auf diese Weise kann eine Mittenanordnung zwischen der Drehlageranordnung 40 des Fräsradantriebsmoduls 30 und dem Fräsrad 20 weiter bestehen bleiben, wodurch stets günstige Belastungsverhältnisse erreicht werden.

In ähnlicher Weise kann bei einer Verkleinerung der Fräsradbreite eines Fräsrades 20 ein entsprechendes kleineres Adaptermodul 50 mit einer kleineren axialen Länge an dem Lagerschild 14 montiert oder dieses ganz weggelassen werden. Gleichzeitig wird jeweils eine in der axialen Länge angepasste Adapterwelle 70 zwischen der Antriebswelle 16 und dem Fräsradantriebsmodul 30 eingebaut.

## Patentansprüche

1. Schlitzwandfräse mit
- mindestens einem Lagerschild (14),
- mindestens zwei Fräsradantrieben, welche jeweils an einer Seite des Lagerschildes (14) angeordnet sind, und
- mindestens zwei Fräsrädern (20), welche jeweils an einem Fräsradantrieb gelagert und von diesem drehend antreibbar sind, wobei
- die Fräsradantriebe jeweils als ein lösbares Fräsradantriebsmodul (30) ausgebildet sind und wobei
- zwischen dem Lagerschild (14) und jedem Fräsradantriebsmodul (30) ein Adaptermodul (50) angeordnet ist, welches zur Anpassung an unterschiedliche Fräsradbreiten lösbar und wechselbar ist.

2. Schlitzwandfräse nach Anspruch 1,
**dadurch gekennzeichnet,**
**dass** das Fräsradantriebsmodul (30) ein hülsenförmiges Gehäuse (32) aufweist, an welchem über eine Drehlageranordnung (40) ein trommelförmiges Fräsrad (20) drehbar gelagert ist.

3. Schlitzwandfräse nach Anspruch 1 oder 2,
**dadurch gekennzeichnet,**
**dass** eine axiale Mitte der Drehlageranordnung (40) auf eine axiale Mitte des Fräsrades (20) ausgerichtet ist.

4. Schlitzwandfräse nach einem der Ansprüche 1 bis 3,
**dadurch gekennzeichnet,**
**dass** das Adaptermodul (50) ringförmig mit einem Mittendurchgang (60) für einen Wellendurchtritt ausgebildet ist.

5. Schlitzwandfräse nach einem der Ansprüche 1 bis 4,
**dadurch gekennzeichnet,**
**dass** das Adaptermodul (50) kastenförmig mit einem inneren Hohlraum (62) ausgebildet ist.

6. Schlitzwandfräse nach Anspruch 4 oder 5,
**dadurch gekennzeichnet,**
**dass** das kasten- oder ringförmige Adaptermodul (50) zwei Seitenplatten (52, 54), eine axial verlaufende Umfangswand (56) und eine Hülse (58) zum Bilden eines Mittendurchgangs (60) aufweist.

7. Schlitzwandfräse nach einem der Ansprüche 1 bis 6,
**dadurch gekennzeichnet,**
**dass** das Adaptermodul (50) mindestens einen zusätzlichen Durchgangskanal (64) für einen Öldurchtritt aufweist.

8. Schlitzwandfräse nach einem der Ansprüche 1 bis 7,
dadurch **gekennzeich net**,
dass die Fräsradantriebsmodule (30) ein Getriebe (31) aufweisen, welches über eine zentrale Antriebswelle (16) in dem Lagerschild (14) antriebbar sind.

9. Schlitzwandfräse nach einem der Ansprüche 1 bis 7,
dadurch **gekennzeich net**,
dass das Fräsradantriebsmodul (30) einen am Lagerschild (14) angeordneten Antriebsmotor mit oder ohne Getriebe aufweist.

10. Schlitzwandfräse nach einem der Ansprüche 1 bis 9,
**dadurch gekennzeichnet,**
**dass** das Fräsradantriebsmodul (30) einen Eingang zur Seite des Lagerschildes (14) und einen axial gegenüberliegenden Ausgang aufweist, welcher mit dem zugeordneten Fräsrad (20) lösbar verbunden ist.

11. Schlitzwandfräse nach Anspruch 8 bis 10,
**dadurch gekennzeichnet,**
**dass** zwischen der zentralen Antriebswelle (16) und dem jeweiligen Fräsradantriebsmodul (30) eine wechselbare Adapterwelle (70) lösbar angeordnet ist.

12. Schlitzwandfräse nach einem der Ansprüche 1 bis 11,
**dadurch gekennzeichnet,**
**dass** diese einen Fräsenrahmen (12) aufweist, an dessen Unterseite mindestens ein Lagerschild (14) mit den Fräsradantriebsmodulen (30) angeordnet ist.

13. Schlitzwandfräse nach Anspruch 12,
**dadurch gekennzeichnet,**
**dass** an dem Fräsenrahmen (12) ein Antrieb gelagert ist, durch welchen die zentrale Antriebswelle (16) drehend antreibbar ist.

14. Verfahren zum Ändern einer Fräsbreite einer Schlitzwandfräse (10), wobei bestehende erste Fräsräder (20) mit einer ersten Fräsradbreite gewechselt und durch zweite Fräsräder (20) mit einer zweiten Fräsradbreite ersetzt werden, welche unterschiedlich zu der ersten Fräsradbreite ist,
**dadurch gekennzeichnet,**
**dass** eine Schlitzwandfräse (10) nach einem der Ansprüche 1 bis 13 verwendet wird, und
**dass** beim Wechsel der Fräsräder (20) die Fräsradantriebsmodule (30) gelöst und ein passendes Adaptermodul (50) an jeder Seite des Lagerschildes (14) zusammen mit dem Fräsradantriebsmodul (30) angebaut wird.

15. Verfahren nach Anspruch 14,
**dadurch gekennzeichnet,**
**dass** eine axiale Breite des Adaptermoduls (50) so gewählt wird, dass sich eine axiale Mitte der angebauten zweiten Fräsräder (20) etwa in der Position befindet, in der sich eine axiale Mitte der gewechselten ersten Fräsräder (20) befunden hat.

16. Verfahren nach Anspruch 14 oder 15,
**dadurch gekennzeichnet,**
**dass** sich die axiale Mitte des jeweiligen Fräsrades (20) etwa in einer Mittenebene einer Drehlageranordnung (40) befindet, mit welcher das Fräsrad (20) auf dem Fräsradantriebsmodul (30) drehend gelagert wird.

## Claims

1. Diaphragm wall cutter, comprising:
- at least one bearing shield (14),
- at least two cutting wheel drives, each of which are arranged on one side of the bearing shield (14), and
- at least two cutting wheels (20), each of which is mounted on a cutting wheel drive and can be driven in rotation by said drive,
wherein
- the cutting wheel drives are each configured as a detachable cutting wheel drive module (30), and
- an adapter module (50) is arranged between the bearing shield (14) and each cutting wheel drive module (30), which module is detachable and exchangeable for adapting to different cutting wheel widths.

2. Diaphragm wall cutter according to claim 1,
**characterized in**
**that** the cutting wheel drive module (30) comprises a sleeve-shaped housing (32) on which a drum-shaped cutting wheel (20) is rotatably mounted via a pivot bearing assembly (40).

3. Diaphragm wall cutter according to claim 1 or 2,
**characterized in**
**that** an axial center of the pivot bearing assembly (40) is oriented towards an axial center of the cutting wheel (20).

4. Diaphragm wall cutter according to any one of claims 1 to 3,
**characterized in**
**that** the adapter module (50) is of annular shape having a center passage (60) for passing-through of a shaft.

5. Diaphragm wall cutter according to any one of claims 1 to 4,
**characterized in**
**that** the adapter module (50) is of box-like design with an internal cavity (62).

6. Diaphragm wall cutter according to claim 4 or 5,
**characterized in**
**that** the box- or ring-like adapter module (50) comprises two side plates (52, 54), an axially extending peripheral wall (56) and a sleeve (58) for forming a center passage (60).

7. Diaphragm wall cutter according to any one of claims 1 to 6,
**characterized in**
**that** the adapter module (50) comprises at least one additional passage channel (64) for oil to pass through.

8. Diaphragm wall cutter according to any one of claims 1 to 7,
**characterized in**
**that** the cutting wheel drive modules (30) comprise a gearbox (31) which can be driven via a central drive shaft (16) in the bearing shield (14).

9. Diaphragm wall cutter according to any one of claims 1 to 7,
**characterized in**
**that** the cutting wheel drive module (30) comprises a drive motor which is arranged on the bearing shield (14) and which comprises, or does not comprise, a gearbox.

10. Diaphragm wall cutter according to any one of claims 1 to 9,
**characterized in**
**that** the cutting wheel drive module (30) comprises an input to the side of the bearing shield (14) and an axially opposite output which is detachably connected to the associated cutting wheel (20).

11. Diaphragm wall cutter according to claims 8 to 10,
**characterized in**
**that** an exchangeable adapter shaft (70) is detachably arranged between the central drive shaft (16) and the respective cutting wheel drive module (30).

12. Diaphragm wall cutter according to any one of claims 1 to 11,
**characterized in**
**that** it comprises a cutter frame (12), on the underside of which is arranged at least one bearing shield (14) having the cutting wheel drive modules (30).

13. Diaphragm wall cutter according to claim 12,
**characterized in**
**that** a drive is mounted on the cutter frame (12) by means of which the central drive shaft (16) can be driven in rotation.

14. Method for changing a cutting width of a diaphragm wall cutter (10), wherein existing first cutting wheels (20) having a first cutting wheel width are changed and replaced with second cutting wheels (20) having a second cutting wheel width that is different from the first cutting wheel width,
**characterized in**
**that** a diaphragm wall cutter (10) according to any one of claims 1 to 13 is used, and
**that** when the cutting wheels (20) are changed, the cutting wheel drive modules (30) are detached and a suitable adapter module (50) is attached to each side of the bearing shield (14) together with the cutting wheel drive module (30).

15. Method according to claim 14,
**characterized in**
**that** an axial width of the adapter module (50) is selected such that an axial center of the attached second cutting wheels (20) is located approximately in the position in which an axial center of the exchanged first cutting wheels (20) was located.

16. Method according to claim 14 or 15,
**characterized in**
**that** the axial center of the respective cutting wheel (20) is located approximately in a center plane of a pivot bearing assembly (40) by means of which the cutting wheel (20) is rotatably mounted on the cutting wheel drive module (30).

## Revendications

1. Excavatrice à fraises avec
- au moins un flasque (14),
- au moins deux entraînements de roue de fraisage, lesquels sont disposés respectivement sur un côté du flasque (14), et
- au moins deux roues de fraisage (20), lesquelles sont montées respectivement sur un entraînement de roue de fraisage et peuvent être entraînées en rotation par celui-ci, dans laquelle
- les entraînements de roue de fraisage sont réalisés respectivement en tant que module d'entraînement de roue de fraisage (30) détachable et dans laquelle
- un module adaptateur (50), lequel est détachable et changeable pour l'adaptation à différentes largeurs de roue de fraisage, est disposé entre le flasque (14) et chaque module d'entraînement de roue de fraisage (30).

2. Excavatrice à fraises selon la revendication 1,
**caractérisée en ce**
**que** le module d'entraînement de roue de fraisage (30) présente un carter (32) en forme de manchon, sur lequel une roue de fraisage (20) en forme de tambour est montée en rotation par l'intermédiaire d'un ensemble de palier rotatif (40).

3. Excavatrice à fraises selon la revendication 1 ou 2,
**caractérisée en ce**
**qu'**un centre axial de l'ensemble de palier rotatif (40) est orienté sur un centre axial de la roue de fraisage (20).

4. Excavatrice à fraises selon l'une quelconque des revendications 1 à 3,
**caractérisée en ce**
**que** le module adaptateur (50) est réalisé de manière annulaire avec un passage central (60) pour une traversée d'arbre.

5. Excavatrice à fraises selon l'une quelconque des revendications 1 à 4,
**caractérisée en ce**
**que** le module adaptateur (50) est réalisé en forme de caisse avec une cavité intérieure (62).

6. Excavatrice à fraises selon la revendication 4 ou 5,
**caractérisée en ce**
**que** le module adaptateur (50) en forme de caisse ou annulaire présente deux plaques latérales (52, 54), une paroi périphérique (56) s'étendant axialement et un manchon (58) pour former un passage central (60).

7. Excavatrice à fraises selon l'une quelconque des revendications 1 à 6,
**caractérisée en ce**
**que** le module adaptateur (50) présente au moins un canal de passage (64) additionnel pour une traversée d'huile.

8. Excavatrice à fraises selon l'une quelconque des revendications 1 à 7,
**caractérisée en ce**
**que** les modules d'entraînement de roue de fraisage (30) présentent une transmission (31), laquelle peuvent être entraînés par l'intermédiaire d'un arbre d'entraînement central (16) dans le flasque (14).

9. Excavatrice à fraises selon l'une quelconque des revendications 1 à 7,
**caractérisée en ce**
**que** le module d'entraînement de roue de fraisage (30) présente un moteur d'entraînement disposé sur le flasque (14) avec ou sans transmission.

10. Excavatrice à fraises selon l'une quelconque des revendications 1 à 9,
**caractérisée en ce**
**que** le module d'entraînement de roue de fraisage (30) présente une entrée vers le côté du flasque (14) et une sortie opposée axialement, laquelle est reliée de manière détachable à la roue de fraisage (20) associée.

11. Excavatrice à fraises selon la revendication 8 à 10,
**caractérisée en ce**
**qu'**un arbre adaptateur (70) changeable est disposé de manière détachable entre l'arbre d'entraînement central (16) et le module d'entraînement de roue de fraisage (30) respectif.

12. Excavatrice à fraises selon l'une quelconque des revendications 1 à 11,
**caractérisée en ce**
**que** celle-ci présente un cadre de fraise (12), sur le côté inférieur duquel au moins un flasque (14) est disposé avec les modules d'entraînement de roue de fraisage (30).

13. Excavatrice à fraises selon la revendication 12,
**caractérisée en ce**
**qu'**un entraînement, par lequel l'arbre d'entraînement central (16) peut être entraîné en rotation, est monté sur le cadre de fraise (12).

14. Procédé pour modifier une largeur de fraise d'une excavatrice à fraises (10), dans lequel les premières roues de fraisage (20) existantes avec une première largeur de roue de fraisage sont changées et remplacées par des deuxièmes roues de fraisage (20) avec une deuxième largeur de roue de fraisage, laquelle est différente de la première largeur de roue de fraisage,
**caractérisé en ce**
**qu'**une excavatrice à fraises (10) selon l'une quelconque des revendications 1 à 13 est utilisée, et
**que** lors du changement des roues de fraisage (20) les modules d'entraînement de roue de fraisage (30) sont détachés et un module adaptateur (50) adéquat est ajouté à chaque côté du flasque (14) conjointement avec le module d'entraînement de roue de fraisage (30).

15. Procédé selon la revendication 14,
**caractérisé en ce**
**qu'**une largeur axiale du module adaptateur (50) est choisie de sorte qu'un centre axial des deuxièmes roues de fraisage (20) ajoutées se trouve sensiblement dans la position dans laquelle un centre axial des premières roues de fraisage (20) changées s'est trouvé.

16. Procédé selon la revendication 14 ou 15,
**caractérisé en ce**
**que** le centre axial de la roue de fraisage (20) respective se trouve sensiblement dans un plan central d'un ensemble de palier rotatif (40), avec lequel la roue de fraisage (20) est montée en rotation sur le module d'entraînement de roue de fraisage (30).
